# EUROPÄISCHE PATENTSCHRIFT

(11) **EP 0 806 344 B1**
(45) Veröffentlichungstag und Bekanntmachung des Hinweises auf die Patenterteilung: **01.08.2001**
(21) Anmeldenummer: 97107327.5
(22) Anmeldetag: 02.05.1997
(51) Int. Cl.: B65B 7/14, B65B 3/04, B65D 35/10

(54) **Verfahren zum rückseitigen Befüllen eines Klebstoffspenders und Klebstoffspender zum Ausführen des Verfahrens**
Method for the back-filling of an adhesive dispenser and adhesive dispenser for executing the method
Procédé de remplissage par son fond d'un distributeur de colle et distributeur de colle pour la mise en oeuvre du procédé

(30) Priorität: 08.05.1996 DE 19618521
(43) Veröffentlichungstag der Anmeldung: 12.11.1997
(73) Patentinhaber: UHU GmbH, 77815 Bühl/Baden (DE)
(72) Erfinder: Kapsa, Hans-Martin, 77833 Ottersweier (DE)
(74) Vertreter: Dr. Elisabeth Jung Dr. Jürgen Schirdewahn Dipl.-Ing. Claus Gernhardt

(56) Entgegenhaltungen:
- WO-A-90/05096
- WO-A-93/10013
- FR-A- 1 303 150

## Beschreibung

Die Erfindung bezieht sich auf einen Klebstoffspender mit den Merkmalen des Oberbegriffs von Anspruch 1 und auf ein Verfahren zum rückseitigen Befüllen dieses Klebstoffspenders.

Ein Klebstoffspender mit den Merkmalen des Oberbegriffs des Anspruchs 1 ist aus der WO 90 050 96 A bekannt.

Problematisch an diesem bekannten Klebstoffspender ist, daß der Bodenteil ein im wesentlichen verankerungsfreies Profilteil derart bildet, wie beispielsweise aus Fig. 7 hervorgeht, daß er manuell aus dem Aufnahmebehälter herausgezogen und von diesem getrennt werden kann. Kritisch ist dies besonders im Hinblick darauf, daß der in Rede stehende Klebstoff, nämlich Sekundenkleber, bei unsachgemäßer Nutzung und insbesondere wenn er über den vollen Querschnitt des Aufnahmebehälters bei abgezogenen Bodenteil austreten kann, unvorhersehbaren Schaden anrichtet. Dies trifft insbesondere dann zu, wenn Kinder durch Manipulieren am Klebstoffspender den Bodenteil abziehen und in Kontakt mit dem Klebstoff kommen. Ein weiterer Nachteil dieses bekannten Klebstoffspenders besteht darin, daß sich seine Herstellung aufwendig gestaltet, weil Bodenteil und Verschluß getrennte Elemente darstellen, die getrennt aneinander montiert werden müssen, was entsprechend aufwendige Verfahrensschritte erfordert.

Die DE-C2-41 04 871 betrifft ein Auftragsgerät für ein flüssiges Auftragsmittel. Bei dem bekannten Gerät ist als flüssiges Auftragsmittel eine zum Schreiben, Zeichnen, Malen oder Markieren bestimmte Flüssigkeit in Betracht gezogen, nicht jedoch ein flüssiger Klebstoff. Bei dem bekannten Gerät dient eine relativ kleine Öffnung im Bodenteil zum rückseitigen Befüllen und gegebenenfalls Nachfüllen. Nach dem Befüllen oder Nachfüllen wird diese relativ kleine Öffnung durch einen lösbaren Verschluß abgedichtet, der beipielsweise als Klappverschluß über ein Filmscharnier mit dem Bodenteil integral verbunden sein kann. Der schaftartige Aufnahmekörper für die Flüssigkeit und der Verschluß der Öffnung im Bodenteil sollen dabei insbesondere ovale oder längliche Querschnittsform aufweisen. Wenn der Aufnahmebehälter und sein Bodenteil nicht einteilig ausgebildet sind, sondern aus zwei Teilen bestehen, bei denen insbesondere der Bodenteil mit einem ein Hohlprofil bildenden Körper in den Aufnahmebehälter eingeschoben ist, soll eine dauerhafte unlösbare Verbindung beispielsweise durch Verschweißen, Verkleben oder mittels Sicken hergestellt werden. Diese Verbindungsart erfordert jeweils einen eigenen Arbeitsgang für das Befestigen.

Nun gibt es Klebstoffe wie inbesondere sogenannte Sekundenkleber, welche im Rohzustand fluider als Wasser sind, also eine niedrigere Viskosität als Wasser haben. Hierzu gehört insbesondere das Cyanacrylat. Dieser Sekundenkleber ist inert gegenüber den Gasbestandteilen der Luft, polymerisiert aber unter dem Einfluß von Wasser, wozu auch die Luftfeuchte gehört. Beim Befüllen eines Klebstoffspenders mit den Vorrichtungsmerkmalen der Oberbegriffe der Ansprüche 1 oder 8 würde zwar der hochfluide Charakter des betreffenden Sekundenklebers keine Schwierigkeiten beim Befüllen des Aufnahmebehälters durch die relativ kleine Öffnung machen. Es kann jedoch dadurch zu Schwierigkeiten kommen, daß der hochfluide Befüllungsstrahl Luftfeuchtigkeit mitreißt und dabei während der Befüllung unter Reaktion mit der Luftfeuchtigkeit bereits eine Vorpolymerisation erfährt, die sich als Schaumbildung äußern kann.

Aus dem DE-U1-84 04 703.8 ist bereits ein Klebstoffspender, insbesondere für Cyanacrylat, bekannt, der einen Aufnahmebehälter aufweist, dessen Querschnitt etwa oval sein kann, und der durch seine zunächst noch freie endseitige Öffnung mit dem Klebstoff befüllt wird. Nach dem Befüllen wird die endseitige Öffnung des Aufnahmebehälters durch ein Bodenteil abgeschlossen, das mit einem offenen Hohlzylinder in den Bodenteil hineinragt und in der Bodenebene einen mit größerem Durchmesser als der offene Hohlzylinder ausgebildeten Ringflansch aufweist, der an der endseitigen Stirnfläche des Aufnahmebehälters zur Anlage kommt. Dadurch kann, wenn man auf einen Weiterbearbeitungsschritt verzichten würde, der Bodenteil aus dem Aufnahmebehälter ohne weiteres wieder axial herausgezogen werden. Bei auf dem Markt befindlichen praktischen Ausführungsformen dieses Klebstoffspenders erfolgt als weiterer Bearbeitungsschritt zum Zwecke der irreversiblen Verbindung und Abdichtung von Aufnahmebehälter und Bodenteil gegeneinander eine Ultraschallverschweißung dieser Bauteile miteinander. Für die Wirksamkeit dieser Ultraschallverschweißung und für ein Entweichen eingeschlossener Luft beim Einschieben des Bodenteils in den Behälter vor Erreichen des Endanschlags ist es dabei erforderlich, daß zwischen dem in den Aufnahmebehälter eingreifenden Hohlzylinder des Bodenteils und der Innenwandfläche des Aufnahmebehälters ein freier Luftspalt verbleibt. Es hat sich gezeigt, daß bei dieser Montageart im Rahmen der Toleranzen einerseits der Maße von Aufnahmebehälter und Bodenteil und andererseits der Befüllung Resteinschlüsse von Luft im befüllten und abgeschlossenen Aufnahmebehälter, oder mindestens Druckeinwirkungen von auf die Befüllungsmasse drückenden Wänden, verbleiben, welche bei Inbetriebnahme des Klebstoffspenders zu einem ungewollten anfänglichen Klebstoffaustritt führen. Dies ist aber gerade bei Sekundenklebern höchst unerwünscht, die bei ihrer Applikation in möglichst geringer Menge und möglichst dünnflächig aufgebracht werden sollen, um eine schnelle und gleichmäßige Durchpolymerisation zu erreichen. Daneben besteht bei der bekannten Montageart das gerade bei Verschweißungsfehlern mögliche Risiko, daß trotz der Ultraschallverschweißung von einem Benutzer, z.B. auch einem Kind, unter relativ geringem Kraftaufwand der Bodenteil vom Aufnahmebehälter abgehebelt werden kann, so daß dann der ganze Inhalt des Aufnahmebehälters auf einmal herausfließen kann. Das bedeutet dann nicht nur eine endgültige Zerstörung des Klebstoffspenders und Vernichtung von dessen Inhalt, sondern stellt auch ein hohes Beschädigungs-, ja Gefährdungspotential für Sachen und Menschen dar.

Der Erfindung liegt die Aufgabe zugrunde, einen Klebstoffspender mit den Merkmalen der Oberbegriffs von Anspruch 1 zu schaffen, der ohne die genannten Risiken einer Schaumbildung durch ungewollte Vorabpolymerisation unter Einwirkung von Luftfeuchte befüllen bar ist, ohne dabei nach dem endgültigen Verbinden von Aufnahmebehälter und Bodenteil noch einen Nachbearbeitungsschritt wie eine Ultraschallverschweißung oder dergleichen zu benötigen. Dabei soll sein Aufbau so gewählt werden, daß auch noch eine Verstärkung einer Sicherung des Bodenteils gegen ungewolltes Abtrennen vom Aufnahmebehälter möglich ist.

Gelöst wird diese Aufgabe durch die Kennzeichnenden Merkmale von Anspruch 1.

Das Befüllungsverfahren gemäß den Merkmalen des nebengeordneten Anspruchs 19 sieht abweichend von der bekannten Befüllungsart der DE-C2-41 04 871 vor, den Aufnahmebehälter durch den noch vorliegenden großen freien endseitigen Querschnitt zu befüllen, ehe das Bodenteil in den Aufnahmebehälter eingeschoben wird. Beim Einschieben des als Bodendeckel dienenden Bodenteils in den Aufnahmeteil wird dann die im vorbekannten Fall als Befüllungsöffnung dienende relativ kleine Öffnung im Bodenteil als Entlüftungsöffnung für während der Eindrückbewegung im Aufnahmebehälter verdrängte Luft verwendet. Zusammen mit ihrem Verschluß dient somit gemäß der Erfindung die Öffnung im Bodenteil als Entlüftungsventil, welches nach dem Befüllen irreversibel dicht verschlossen wird. An eine Nachfüllung durch diese Öffnung ist im Rahmen der Erfindung anders als in dem bekannten Fall nicht gedacht.

Die irreversible Verrastung von Aufnahmebehälter und Bodenteil erspart gesonderte Schweiß-, Kleb- oder Sickenbildungsarbeitsgänge und reduziert die Endmontage des Klebstoffspenders auf steckmechanische Vorgänge sowohl beim Verbinden des Aufnahmebehälters mit dem Bodenteil als auch bei dem Verschließen von deren Öffnung mit dem Verschluß, soweit wie auch schon bei dem vorbekannten Auftraggerät ein Steckverschluß vorgesehen ist.

Die erforderliche Abdichtung des Aufnahmebehälters gegen das Bodenteil kann dabei in vielfacher Weise erfolgen, beispielsweise durch Ausbildung der Rasteinrichtung zugleich als Dichteinrichtung oder durch formschlüssiges Übermaß des in den Aufnahmebehälter hineinragenden Körpers des Bodenteils nach Art eines Korkverschlusses. Bevorzugte Weiterbildungen werden weiter unten beschrieben.

Es ist grundsätzlich möglich, das Verschließen des Entlüftungsventils am Rohrboden mit dem Verschluß im gleichen Moment oder in derselben Arbeitsphase vorzunehmen, in welcher das Einrasten des Bodenteils am Aufnahmebehälter erfolgt. Arbeitstechnisch bevorzugt und erfahrungsgemäß ohne ernsthaften Schaden für die Füllung des Aufnahmebehälters wird jedoch ein gegenüber dem Einrasten etwas verzögertes Verschließen der Entlüftungsöffnung.

Es ist bereits an sich bekannt, eine vollständig vorgefertigte Tube an ihrem Entnahmemundstück mittels eines Tubenfüllgerätes mit Pasten, Salben oder Cremes zu befüllen und dabei aus dem Tubenkörper verdrängte Luft durch eine Öffnung in der Mantelfläche des Tubenkörpers entweichen zu lassen, wobei nach Befüllen der Tube diese Öffnung dauerhaft verschlossen wird. Hierbei handelt es sich jedoch nicht wie bei der Erfindung um das Befüllen eines endseitig noch offenen Aufnahmebehälters, der erst nach endseitiger Befüllung durch ein kolbenartig eingeschobenes Bodenteil verschlossen wird, an dem das Entlüftungsventil ausgebildet ist.

Es ist auch sonst vielfach bekannt, an Spendern für fluide Stoffe luftdurchgängige Ventileinrichtungen vorzusehen, die jeweils jedoch in anderem Zusammenhang vorgesehen sind, beispielsweise um zu ermöglichen, daß nach Druckausübung auf einen Tubenkörper dieser wieder in seine Ursprungsform ohne Vakuumrückhalt zurückgehen kann (z.B. US-A-2 777 612, Bezugszeichen 16). Es ist auch schon bekannt, am Boden eines patronenartigen Aufnahmebehälters für Klebstoff eine Öffnung vorzusehen, die erst bei Inbetriebnahme der Patrone zum Auftragen von Klebstoff geöffnet wird, um am Mundstück des Aufnahmebehälters ein Ausfließen von Klebstoff zu ermöglichen (DE-A1-39 37 298, Das Befüllen des erfindungs gemäßen Klebstoffspenders Bezugszeichen 19).

Die Erfindung läßt sich besonders einfach durchführen, wenn der Klebstoffspender mit seiner Rückseite oben liegend befüllt wird, so daß dann der Aufnahmebehälter den Charakter eines aufrecht stehenden oben offenen Gefäßes hat, dessen spätere Entnahmeöffnung dementsprechend unten angeordnet und beim Befüllen verschlossen ist. Nach dem Befüllen wird dann der Bodenteil korkenartig durch die Befüllungsöffnung in das bisher offene endseitige obere Ende des Aufnahmebehälters eingeschoben und die verdrängte Luft durch die Öffnung im korkenartigen Behälterboden herausgelassen. In der Endstellung wird dann diese Öffnung durch den Verschluß irreversibel dicht abgeschlossen. Wenn dann, wie das auch schon bei der vorbekannten Auftragvorrichtung der Fall ist, der Bodenteil und sein Verschluß vormontiert sind, bedarf es zum Schließen des Entlüftungsventils im Bodenteil keines unabhängigen Teils, welches gesonderte Lagerhaltung benötigen würde.

Ebenso bedarf es beim Endzustand des "Verkorkens" des Aufnahmebehälters durch den Bodenteil keiner gesonderten Nachbearbeitung für die endgültige Befestigung dieser beiden Teile aneinander, wenn einfach am Ende der Einschubbewegung der Bodenteil am Aufnahmebehälter eingerastet wird. Hierzu sind erfindungsgemäß aktive Einrastmittel sowohl am Aufnahmebehälter als auch am Bodenteil angeordnet sein.

Anspruch 1 bezieht im Oberbegriff fakultativ zusätzlich die schon bei dem bekannten Auftraggerät vorgesehene Möglichkeit mit ein, daß das Bodenteil mit einem als Hohlprofil ausgebildeten kolbenartigen Körper in den Aufnahmebehälter ragt. Auf diese Ergänzung sind die konstruktiven Weiterbildungen der Ausbildung der Rasteinrichtung gemäß den Ansprüchen 2 und 3 speziell bezogen. Danach ist zur Einrastung ein Nut-Feder-Eingriff vorgesehen, der in der Weiterbildung nach Anspruch 4 eine besonders gute Schnappwirkung hat. Eine solche Ausbildung der Rasteinrichtung ist auch dann möglich, wenn der kolbenartige Körper des Bodenteils kein Hohlprofil bildet, sondern beispielsweise massiv ausgebildet ist. Die Ausbildung als Hohlprofil ist jedoch zur Masseneinsparung des Spenders bevorzugt.

Aus der DE-A1-36 35 849 ist an sich ein Spender zur Ausgabe pastöser Massen bekannt, die jeweils durch Betätigen einer Drucktaste schrittweise aus dem Spendergehäuse durch einen Kolben herausgedrückt werden. Bei dem erfindungsgemäßen Klebstoffspender ist eine solche Kolbenbetätigung nicht in Betracht gezogen, ja nicht einmal erwünscht; vielmehr werden die minimalen benötigten Mengen von Sekundenkleber durch sensible manuelle Druckausübung auf die Außenwandung des Aufnahmebehälters feinfühlig dosiert aus diesem entnommmen. Der bekannte Spender für pastöse Massen wird bereits durch die endseitige Öffnung des Spendergehäuses befüllt, ehe der Kolben in das Spendergehäuse bis in Anlage an die befüllte pastöse Masse eingeschoben wird. Entweichende Luft wird dabei durch eine später durch einen Stopfen verschließbare zentrale Öffnung im Kolben abgelassen. Anders als das Bodenteil des erfindungsgemäßen Klebstoffspenders wird dann, wie erwähnt, der Kolben zur Entnahme der pastösen Masse über eine Schrittmechanik weiterbenutzt, während bei dem erfindungsgemäßen Klebstoffspender ganz im Gegenteil dazu und unter vergleichsweise minimalem Bauaufwand irreversibel verrastet.

Die Ansprüche 20 und 21 betreffen verschiedene Arbeitsschritte zur bevorzugten Vorbereitung des rückseitigen Befüllens des Klebstoffspeichers in einer Weise, daß praktisch ohne Vorratshaltung von Elementen des Spenderbaus das Befüllen insgesamt nach einer minimalen Zahl von Arbeitsschritten erfolgen kann. Dabei wird insbesondere auch auf Einsparung an Spritzwerkzeugkosten und allgemein auf Einsparungen von Kosten im Sortier- und Komplettieranlagenbereich gezielt. Die vorgenommene Steckverbindungstechnik sorgt dabei für eine vakuumdichte Verpackung des Klebstoffs im Klebstoffspender und stellt, auch zusammen mit weiter unten beschriebenen Weiterbildungsmaßnahmen, sicher, daß die ausdrücklich gewünschte Einmalverpackung ein Öffnen ohne Hilfsmittel und somit eine Schädigung von Dritteilen oder Personen durch ungewollt austretenden Klebstoff weitmöglich vermieden wird.

Unabhängig davon, ob die Verrastung des Bodenteils im Aufnahmebehälter selbst schon eine Dichtfunktion für den fertiggestellten Klebstoffspender darstellt oder nicht, was insbesondere im sonst bevorzugten Fall von Anspruch 4 unter Umständen nicht gegeben ist, ist eine Abdichtung gemäß Anspruch 5 bevorzugt. Diese stellt nicht nur eine zuverlässige Endabdichtung sicher, sondern dichtet auch schon während der Einschubbewegung des Bodenteils in den Aufnahmebehälter und gewährleistet so eine zuverlässige Luftverdrängung durch das Entlüftungsventil, ohne einen übermäßigen Einpreßdruck zu benötigen, wie dies bei gesamtem Übermaß des in den Aufnahmebehälter einzuschiebenden Körpers des Bodenteils der Fall wäre.

Es wurde schon erwähnt, daß der erfindungsgemäße Klebstoffspender als Einmalbehälter möglichst manipulationssicher sein soll. Es hat sich gezeigt, daß durch ungeschickte Manipulation unter Umständen der formschlüssige Spalt zwischen dem Aufnahmebehälter einerseits und dem in diesen eingeschobenen Körper des Bodenteils andererseits auseinandergedrückt werden kann. Dieser Gefahr kann man zwar durch geeignete Querschnittsform des Klebstoffspenders bzw. des Aufnahmebehälters und des in ihn eingreifenden Körpers des Bodenteils entgegenwirken, indem man etwa an Stelle eines rechteckigen oder auch abgeflachten Querschnittes einen radiusbezogenen ovalen oder anders gerundeten, im Grenzfall zylindrischen, Querschnitt wählt. Aber auch dann besteht noch eine Restgefahr eines ungewollten Aufsprengens des Klebstoffspenders durch ungeschickte Manipulation. Dieser Gefahr wird durch die Maßnahme nach Anspruch 5 entgegengewirkt, welche ein Aufsprengen des Spiels zwischen dem Bodenteil und dem Aufnahmebehälter mittels einer besonderen Halteeinrichtung verhindert.

Die Ansprüche 6 bis 9 beschreiben bevorzugte Ausgestaltungen des Klebstoffspenders im Bereich des Aufnahmebehälters, welche die Aufnahmefunktion und die Befüllungsfunktion optimal aufeinander abstimmen.

Anspruch 8 bildet dabei den schon bei dem bekannten Auftraggerät vorgesehenen Hohlkörper des Bodenteils, der in den Aufnahmebehälter eingeschoben ist, dahingehend weiter, daß er endseitig abgeschlossen ist. Besonders bevorzugt ist für den erfindungsgemäßen Anwendungsfall die Ausführungsform des Spenders als Pipette gemäß Anspruch 9, sei es oval oder auch zylindrisch, was beide genannten Gesichtspunkte optimal miteinander verknüpft. Typisch ist die Ausführung des erfindungsgemäßen Klebstoffspenders als Pipette mit einem Aufnahmevolumen von 10 ml oder auch als 10-g-Pipette.

Die verbleibenden Ansprüche 10 bis 18 beschreiben bevorzugte Ausführungsformen des erfindungsgemäß vorgesehenen Entlüftungsventils am Bodenteil. Dieses kann gemäß Anspruch 28 gänzlich in einer endseitigen konkaven Aussparung des Bodenteils geborgen sein, ohne wie im Falle des Auftraggerätes gemäß der gattungsgemäßen DE-C2-41 04 871 mit dem Verschluß selbst zur endseitigen Standfläche des Auftragsgeräts beizutragen.

Die Erfindung wird im folgenden anhand schematischer Zeichnungen an einem Ausführungsbeispiel noch näher erläutert. Es zeigen:
Fig. 1 eine teilweise in Längsrichtung geschnittene Seitenansicht des Hauptkörpers eines erfindungsgemäßen Klebstoffspenders ohne eingeschobenes Bodenteil;
Fig. 1a und 1b je eine Ansicht des Hauptkörpers gemäß Fig. 1 von der Entnahmeseite (Fig. 1b als Ansicht von Fig. 1 von unten) und von der zum Befüllen dienenden entgegengesetzten Endseite (Fig. 1a als Draufsicht von Fig. 1) in gegenüber Fig. 1 jeweils etwas verkleinertem Maßstab;
Fig. 1c die Einzelheit A in Fig. 1 in vergrößertem Maßstab;
Fig. 2 einen Längsschnitt durch das in den Hauptkörper nach Fig. 1 an dessen offenem Ende einschiebbare Bodenteil;
und Fig. 2a eine Draufsicht in Fig. 2 von oben des Bodenteils gemäß Fig. 2.

Ein pipettenförmiger Klebstoffbehälter wird aus zwei Bauteilen aus thermoplastischem und gegenüber dem Klebstoff inerten Kunststoff zusammengesetzt, nämlich dem Aufnahmebehälter 2 gemäß Fig. 1 und dem Bodenteil 4 gemäß Fig. 2.

Der Aufnahmebehälter 2 ummantelt den Aufnahmeraum 3 des Klebstoffes mit einer ovalen Hülse 6, die mit Ausnahme der nachfolgend beschriebenen Besonderheiten längs ihrer strichpunktiert gezeichneten Achse konstanten Querschnitt hat.

An ihrem einen in Fig. 1 oberen Ende geht die Hülse über eine immer noch mit ovalem Querschnitt versehene und sich in axialer Fortsetzung der Hülse 6 unter 45° verjüngende schräge Schulter 8 in eine stirnseitige Abschlußwand 10 über, die gegenüber der Achse der Pipette rechtwinklig als Oval gestaltet ist.

Von dieser Abschlußwand 10 setzt sich in Achsrichtung der Pipette ein nicht mehr ovales Mundstück 12 fort. Dieses erstreckt sich mit einem zur Pipettenachse spiegelsymmetrischen langgestreckt rechteckigen Halsstück 14 längs der Achse der Pipette von der Abschlußwand 10 fort und geht in einen sich zur Spitze hin verjüngenden Entnahmenippel 16 mit jeweils kreisförmigem Querschnitt über, dessen zur späteren Klebstoffentnahme dienende Spitze vor der Entnahme durch einen Verschluß 18 verschlossen ist, beispielsweise in Gestalt eines zylindrischen Abdrehnippels mit Sollbruchstelle.

Aus Fig. 1a ist zu ersehen, daß sich in dem Mundstück 12 der zunächst säulenartig ovale Aufnahmeraum 3 in einen etwa rechteckigen Anschlußraum 20 fortsetzt, der dann in den kreiskonusförmigen Innenraum 22 des Entnahmenippels 16 in Richtung zur Entnahmespitze übergeht.

Die Oberflächengestalt des Mundstücks 12 is so gewählt, daß ein nicht dargestellter Steckverschluß zur Schonung des Mundstücks 12 vor und nach Ingebrauchnahme dicht aufsteckbar ist. Als Zentrierungshilfe beim Aufstecken des Steckverschlusses weist das Halsstück 14 außen an den beiden kurzen Seiten des rechteckigen Querschnittes je eine Einlaufschräge 24 auf. An den beiden Längsseiten des rechteckigen Halsstückes 14 ist jeweils ein sich längs der Achse der Pipette erstreckendes erhabenes H-Profil ausgeformt, das in der Orientierung von Fig. 1 jeweils eine obere Vertiefung 26 und eine untere Vertiefung 28 zwischen den beiden parallelen Rippen des H-Profils bildet. Die obere Vertiefung 26 ist an ihrem axial äußeren freien Ende mit einer Einlaufschräge 30 versehen und kooperiert mit der äußeren Einlaufschräge 24 des Halsstückes 14 beim Ausrichten des Steckverschlusses bei dessen Aufstecken auf das Mundstück 12. In der voll aufgesteckten Verschlußstellung kann dann der Steckverschluß mit einer entsprechenden Raste in die als Rastmulde jeweils dienende untere Vertiefung 28 einrasten, wobei eine Umfangsabdichtung des Mundstücks 12 gegen den Steckverschluß über einen am Entnahmenippel 16 umlaufenden Dichtwulst 32 erfolgt.

An seinem dem Mundstück 12 abgewandten freien Ende ist der ganze endseitige Hülsenquerschnitt 52 frei, derart, daß nach Füllen des Aufnahmeraums 3 mit Klebstoff der Bodenteil 4 längs der als Führung für den Bodenteil 4 dienenden Innenwand 34 der Hülse 6 eingeschoben werden und dann dort in der Endstellung der Einschubbewegung dicht und unverlierbar montiert werden kann.

Hierzu ist die Gesamtkonfiguration des Bodenteils 4 jedenfalls in den äußeren Bereichen im wesentlichen auch komplementär oval gewählt.

So ist der Bodenteil 4 gemäß Fig. 2 von einem Hohlprofil gebildet, das eine in Axialrichtung außen abgestufte ovale äußere Hülse besitzt, die im Bereich ihrer Abstufung vom Boden 36 des Klebstoffbehälters querschottartig geschlossen ist. Das in Fig. 2 obere Ende 38 der Hülse des Bodenteils 4 ist dabei als Einschubführung etwas gegenüber der Innenfläche 34 der Hülse 6 zurückgesetzt, um nach dem Befüllen des Aufnahmeraums 3 ein Toleranzen ausgleichendes "Einfädeln" des Bodenteils 4 in der Hülse 6 zu erleichtern. In der Endstellung der Montage des Bodenteils 4 in der Hülse 6 schnappt dabei ein äußerer Ringwulst 40 am Umfang des Hohlprofils in axialer Höhe etwa des Bodens 36 bzw. von dessen außen liegender Bodenfläche in eine Rastnut 42 in der Innenwandfläche 34 der Hülse 6 ein und fixiert die Endstellung des Bodenteils 4 im Aufnahmebehälter 2 endgültig und unverlierbar. Zur Erleichterung des Einschnappens des Ringwulstes 40 in der Rastnut 42 ist der Ringwulst 40 gemäß Fig. 2a in zwei federndnachgiebige Wulstlappen 40a unterteilt, die in der Mitte der beiden langgestreckten Seiten des ovalen Querschnittes Abstand haben und sich spiegelsymmetrisch zur Achse um die schmalen Querschnittseiten des Ovals erstrecken. Die Wulstlappen 40a sind also am Hohlprofil des Bodenteils 4 außen als Umfangssegmente angeordnet.

Das in Axialrichtung äußere bzw. in Fig. 2 untere Ende 44 des Bodenteils 4 ist im Rahmen der Toleranzen so eng wie möglich an die Innenwandfläche 34 der Hülse 6 angepaßt und ist außerhalb des Bodens 36 außen mit zwei umlaufenden Dichtwülsten 46 versehen, die axial zueinander versetzt sind und abdichtend mit der Innenwandfläche 34 der Hülse 6 zusammenwirken. Es ist wichtig, daß der Dichteingriff der Dichtwülste 46 an der Innenwandfläche 34 der Hülse 6 auch bei verformenden äußeren Einwirkungen dauerhaft gehalten wird. Hierzu dient eine Halteeinrichtung, die anhand der Fig. 1 und 1c einerseits und 2 andererseits nachfolgend beschrieben wird.

Zunächst ist am Aufnahmebehälter 2 unweit des freien Endes der Hülse 6, jedoch mit etwas axialer Zurücksetzung gegenüber diesem freien Ende, als endseitiger Ringfortsatz des Aufnahmebehälters 2 an diesem ein umlaufender Außenflansch 48 ausgebildet, der einen ringförmigen endseitigen Vorsprung 50 aufweist, der jedoch nicht bis in die Ebene des offenen Querschnitts 52 der Hülse 6 ragt, sondern etwa um eine Wandstärke gegenüber dieser zurückgesetzt ist. Dadurch steht das freie Ende der Hülse 6 gegenüber dem endseitigen Vorsprung 50 noch etwas vor.

Andererseits weist auch das Bodenteil 4 am freien Ende seines unteren äußeren Endes 44 einen umlaufenden Außenflansch 56 auf, der mit Abstand zur Außenfläche des Endes 44 und damit unter Bildung eines gegenüber dieser Außenfläche angeordneten umlaufenden Schlitzes 56 einen umlaufenden Rücksprung 58 bildet, der mit einer außen umlaufenden Stufe 60 ausgebildet ist.

Man erkennt aus Fig. 2, daß der eine Dichtwulst 46 in mittlerer axialer Höhe des umlaufenden Schlitzes 57 gebildet ist, während der andere Dichtwulst in Fig. 2 höher und also weiter innen außerhalb des Rücksprungs 58 angeordnet ist.

Bei der Montage des Klebstoffspenders ist das Ende 44 des Hohlprofils des Bodenteils 4 kolbenartig innerhalb der Innenfläche 34 am freien Ende der Hülse 6 geführt. In der endgültigen Montagestellung, in welcher der Ringwulst 40 mit seinen Umfangssegmenten 40a in der Ringnut 42 eingerastet ist, greift das freie Ende 52 der Hülse 6 in den Schlitz ein und wird dabei innen von dem Ende 44 und außen von dem Rücksprung 58 gehalten, der wiederum dadurch zusätzlich gehalten ist, daß der endseitige Vorsprung 50 am Außenflansch 48 der Hülse 6 in die umlaufende Stufe 60 des Rücksprungs 58 eingreift.

Verfahrenstechnisch wird zunächst der Aufnahmeraum 3 des Aufnahmebehälters 2 durch den kolbenfreien Innenquerschnitt der Hülse 6 mit Klebstoff gefüllt, ehe dann der kolbenartige Bodenteil mit seinem Ende 38 in die Hülse 6 des Aufnahmebehälters 2 der Hülse 6 eingeführt und axial in diesen kolbenartig eingeschoben wird, wobei der Boden 36 als Kolbenfläche dient. Um dabei bis zur endgültigen Einraststellung eingeschlossene Luft verdrängen zu können, ist der Boden 36 mit einem Entlüftungsventil 62 versehen, das nach dem Einrasten des Bodenteils 4 im Aufnahmebehälter 2 noch mit den Montagemitteln verschlossen wird.

Zur Bildung des Entlüftungsventils 62 weist der Boden 36 des Bodenteils 4 eine zentrale kreisrunde Öffnung 64 auf, die axial durch eine hülsenartig vom Boden 36 nach außen rangende Zylindrische Einschubführung 66 verlängert ist, die an seinem freien Ende mit einer umlaufenden inneren Einsenkung 67 versehen ist. Dieser Einschubführung 66 dient zum Einführen eines zapfenartigen Verschlusses 68, der in der Einschubführung 66 axial verschiebbar ist. Der Verschluß 68 hat dabei die Form eines innen offenen und an seiner außen liegenden Stirnseite 69 geschlossenen Hohlzylinders, der an seiner einen Flanke mit einem zum inneren freien Ende des Hohlzylinders offenen Längsschlitz 70 versehen ist. Dieser Längsschlitz endet innen in einer radial nach innen und außen verlaufenden Schräge. Deren Außenkante steuert zusammen mit dem konisch abgeschrägten Grund 76 der Einsenkung 67, durch die zwischen der Einschubführung 66 und dem Verschluß 68 Luftdurchgang möglich ist, die beginnende Schlußstellung des Entlüftungsventils 62.

An seinem freien Ende hat der zapfenartige Verschluß 68 um dessen Stirnseite herum einen verdickten Kopf 78, der nach innen zu einer Übergangsschräge 80 in den normalen Außenquerschnitt des zapfenartigen Verschlusses 68 hat. In völlig eingeschobener Stellung des zapfenartigen Verschlusses 68 kommt diese Übergangsschräge 80 am abgeschrägten Grund 76 der Einsenkung 67 zur Anlage. Eine Abdichtung des Verschlusses 68 gegen den Bodenteil 4 erfolgt dabei durch mehrere, hier zwei, am Außenumfang des zapfenartigen Verschlusses 68 umlaufende Dichtwülste 82, die dann in der eingeschobenen Endstellung des Verschlusses mit der nicht mehr eingesenkten Innenfläche 84 der Einschubführung 66 in dichtendem Eingriff stehen. In dieser Endstellung ist der Kopf 78 in der Einsenkung derart weitgehend oder ganz geborgen, daß ein erneutes Öffnen des Entlüftungsventils durch Herausziehen des Zapfens mittels Manipulation praktisch nicht in Frage kommt. Falls erwünscht, kann man diese endgültige Schließstellung auch durch nicht gezeigte Rastmittel, die zwischen dem Verschluß 68 und der Einschubführung 66 wirksam werden, zusätzlich sichern.

Der wie beschrieben als Hohlprofil ausgebildete Verschluß 68 ist also in dem Zylinderstutzen bzw. der Hülse 66 als Zapfen derart axial verschiebbar, daß bei axial äußeren Stellungen Luft aus dem Aufnahmeraum 3 durch den Längsschlitz 70 am Verschluß 68 nach außen entweichen kann, während bei in die Einschubführung des Zylinderstutzens bzw. der Hülse 66 eingeschobenem Zapfen der Längsschlitz dicht verschlossen ist. Fig. 2 zeigt die vormontierte Stellung des Verschlusses 68 in der Einschubführung 66, in der der Zylinderstutzen bzw. die Hülse 66 und der herausragende Teil des vormontierten zapfenartigen Verschlusses 68 vollständig innerhalb der äußeren konkaven Aussparung 72 bei noch vollständig offenem Längsschlitz 70 angeordnet sind, und zwar unter Fluchtung der Stirnseite 69 des Hohlprofils des Verschlusses 68 mit der äußeren Endfläche 86 des Außenflansches 56 am Bodenteil 4. Damit ist gewährleistet, daß schon in der vormontierten Offenstellung des Entlüftungsventils 62 kein Element desselben aus der Bodenfläche des Klebstoffspenders herausragt. In dieser vormontierten Offenstellung des Entlüftungsventils ist bereits die axial innen liegende äußere Umfangsfläche 88 des zapfenartigen Verschlusses 68 in haltendem reibschlüssigen Eingriff mit der als Einschubführung dienenden Innenfläche 84 der Einschubführung 66.

## Patentansprüche

1. Klebestoffspender, insbesondere für Cyanacrylat, mit einem Aufnahmebehälter (2), der von einem - insbesondere mit einem gegebenenfalls als Hohlprofil ausgebildeten kolbenartigen Körper in den Aufnahmebehälter ragenden - eingeschobenen Bodenteil (4) dicht verschlossen ist, der seinerseits mit einer Öffnung (64) versehen ist, die durch einen, insbesondere am Bodenteil (4) vormontierten, Verschluß (68) dicht verschlossen ist,
wobei insbesondere die zusammenwirkenden Eingriffsflächen von Aufnahmebehälter (2) und Bodenteil (4) oval geformt sind, und
wobei an dem kolbenartigen Körper des Bodenteils (4) mindestens ein umlaufender Dichtwulst (46) ausgebildet ist, der mit der Innenwandung (34) des Aufnahmebehälters (2) in dichtendem Eingriff steht,
dadurch gekennzeichnet, daß der Bodenteil (4) über eine Rasteinrichtung (40, 42) mit dem Aufnahmebehälter (2) irreversibel verbunden ist, und daß diese irreversible Verbindung dadurch bereitgestellt ist,
daß eine Halteeinrichtung für das Spiel zwischen dem Bodenteil (4) und dem Aufnahme behälter (2) vorgesehen ist, wobei
ein endseitiger Ringfortsatz (52) des Aufnahmebehälters (2) feder-nut-artig in einen umlaufenden Schlitz (57) eines Außenflansches (56) des Bodenteils (4) eingreift,
ein Außenflansch (48) am Aufnahmebehälter (2) ausgebildet ist, der mit einem ringförmigen endseitigen Vorsprung (50) die Außenseite eines Außenflansches (56) des Bodenteils (4) umgreift, und
der ringförmige endseitige Vorsprung (50) des Außenflansches (48) des Aufnahmebehälters (2) in eine umlaufende Stufe (60) des Außenflansches (56) des Bodenteils (4) eingreift.

2. Klebstoffspender nach Anspruch 1, dadurch gekennzeichnet, daß die als Nut-Feder-Verbindung ausgebildete Rasteinrichtung eine an dem kolbenartigen Körper des Bodenteils (4) umlaufende Rastfeder (40) und eine komplementäre Rastnut (42) in der Innenwandung (34) des Aufnahmebehälters (2) aufweist.

3. Klebstoffspender nach Anspruch 1 oder 2, dadurch gekennzeichnet, daß die umlaufende Rastfeder (40) in mehrere Umfangssegmente (40a) unterteilt ist.

4. Klebstoffspender nach Anspruch 2 oder 3, dadurch gekennzeichnet, daß an dem kolbenartigen Körper des Bodenteils (4) eine in Einschubrichtung des Bodenteils (4) in den Aufnahmebehälter (2) hintereinander angeordnete Folge von Dichtwulsten (46) ausgebildet ist, die mit der Innenwandung (34) des Aufnahmebehälters (2) in dichtendem Eingriff stehen.

5. Klebstoffspender nach einem der Ansprüche 1 bis 4, dadurch gekennzeichnet, daß die Befüllöffnung von dem ganzen offenen Querschnitt (52) des Aufnahmebehälters (2) gebildet ist, der vorzugsweise diesen offenen Querschnitt (52) über die überwiegende Länge seines Aufnahmeraums (3) aufweist.

6. Klebstoffspender nach einem der Ansprüche 1 bis 5, dadurch gekennzeichnet, daß die Innenwandfläche (34) des Aufnahmebehälters (2) als Einschubführung für den Bodenteil (4) ausgebildet ist.

7. Klebstoffspender nach einem der Ansprüche 1 bis 6, dadurch gekennzeichnet, daß der in den Aufnahmebehälter (2) hineinragende Körper des Bodenteils (4) ein nahe seinem inneren Ende (am Boden 36) geschlossenes Hohlprofil, vorzugsweise einen Hohlzylinder oder Hohloval, ist.

8. Klebstoffspender nach einem der Ansprüche 1 bis 7, dadurch gekennzeichnet, daß der Aufnahmebehälter (2) als Pipette ausgebildet ist.

9. Klebstoffspender nach einem der Ansprüche 1 bis 8, bei dem der Verschluß (68) als in die Entlüftungsöffnung eingeschobener Zapfen, insbesondere als außenseitig geschlossenes Hohlprofil, vorzugsweise Hohlzylinder, ausgebildet ist, dadurch gekennzeichnet, daß in der Wand des Hohlprofils mindestens eine Ventilöffnung (70) ausgebildet ist, die bei in die Öffnung (64) eingeschobenem Zapfen (68) nach außen dicht abgeschlossen ist.

10. Klebstoffspender nach Anspruch 9, dadurch gekennzeichnet, daß die Ventilöffnung als Längsschlitz (70) ausgebildet ist.

11. Klebstoffspender nach Anspruch 10, dadurch gekennzeichnet, daß der Längsschlitz (70) zum inneren Ende des Zapfens (68) hin offen ausgebildet ist.

12. Klebstoffspender nach einem der Ansprüche 9 bis 11, dadurch gekennzeichnet, daß der Zapfen (68) im entspannten Zustand mit Übermaß in bezug auf die Öffnung (64) ausgebildet und in dieser komprimiert formschlüssig gehalten ist.

13. Klebstoffspender nach einem der Ansprüche 1 bis 12, dadurch gekennzeichnet, daß die Öffnung (64) mit einer Einschubführung (66) für ihren Verschluß (68) versehen ist.

14. Klebstoffspender nach einem der Ansprüche 1 bis 13, dadurch gekennzeichnet, daß der Bodenteil nach außen konkav (72) ausgebildet ist.

15. Klebstoffspender nach mindestens einem der Ansprüche 9 bis 14, dadurch gekennzeichnet, daß die Einschubführung (66) für den Verschluß (68) der Öffnung (64) des Bodenteils (4) innerhalb dessen konkaver äußerer Aussparung (72) angeordnet ist.

16. Klebstoffspender nach Anspruch 15, dadurch gekennzeichnet, daß die Einschubführung als von der endseitigen Stirnwand (36) des Bodenteils (4) nach außen ragende Hülse (66) ausgebildet ist.

17. Klebstoffspender nach Anspruch 15 oder 16, dadurch gekennzeichnet, daß die Einschubführung (66) nebst Verschluß (68) innerhalb der konkaven Aussparung (72) des Bodenteils (4) geborgen sind.

18. Verfahren zum rückseitigen Befüllen des Klebstoffspenders, nach einem der Ansprüche 1 bis 17, insbesondere für Cyanacrylat, wobei zunächst der Aufnahmebehälter (2) mit dem Klebstoff durch die noch freie endseitige Öffnung (52) des Aufnahmebehälters (2) befüllt wird, daß dann der Bodenteil (4) in den Aufnahmebehälter (2) eingeschoben und mit diesem dicht verbunden wird, wobei während der Einschubbewegung des Bodenteils (4) in den Aufnahmebehälter (2) aus diesem verdrängte Luft durch die Öffnung (64) im Bodenteil (4) herausgelassen wird, wobei am Ende der Einschubbewegung der Bodenteil (4) am Aufnahmebehälter (2) irreversibel eingerastet wird, wobei in der Endphase der Einschubbewegung des Bodenteils (4) in den Aufnahmebehälter (2) dessen freie Öffnung (64) durch den Verschluß (68) irreversibel abgedichtet wird, wobei der Bodenteil (4) und der Verschluß (68) von dessen Öffnung (64) gesondert geformt werden und vor dem Einschieben des Bodenteils (4) in den Aufnahmebehälter (2) der Verschluß (68) am Bodenteil (4) vormontiert wird, und wobei der Bodenteil (4) und der Verschluß (68) von dessen Öffnung (64) in derselben Herstellungsform geformt und beim Entformen aus der Herstellungsform vormontiert werden.

19. Verfahren nach Anspruch 18, dadurch gekennzeichnet, daß der Bodenteil (4) und der Verschluß (68) der Öffnung (64) in verschiedenen Zonen der Herstellungsform geformt und während des Entformens der Verschluß (68) der Öffnung (64) zu dieser verschoben wird.

20. Verfahren nach Anspruch 18 oder 19, dadurch gekennzeichnet, daß bei der Vormontage der Bodenteil (4) zum Verschluß (68) der Öffnung (64) bewegt wird.

## Claims

1. An adhesive dispenser, in particular for cyanoacrylate, comprising a receiving container (2) which is sealingly closed by an inserted bottom portion (4) - which in particular projects into the receiving container with a plunger-like body possibly in the form of a hollow profile member - and which in turn is provided with an opening (64) which is sealingly closed by a closure (68) which in particular is pre-mounted to the bottom portion (4),
wherein in particular the co-operating engagement surfaces of the receiving container (2) and the bottom portion (4) are of an oval shape, and
wherein provided on the plunger-like body of the bottom portion (4) is at least one peripherally extending sealing bead (46) which is in sealing engagement with the inside wall (34) of the receiving container (2),
characterised in that the bottom portion (4) is irreversibly connected to the receiving container (2) by a detent arrangement (40, 42) and that said irreversible connection is afforded by virtue of the fact that
there is provided a holding device for the clearance between the bottom portion (4) and the receiving container (2), wherein an annular extension (52) at the end of the receiving container (2) engages tongue-and-groove-like into a peripherally extending slot (57) in an outside flange (56) of the bottom portion (4),
an outside flange (48) is provided on the receiving container (2) and with an annular projection (50) at its end embraces the outside of an outside flange (56) of the bottom portion (4), and
the annular projection (50) at the end of the outside flange (48) of the receiving container (2) engages into a peripherally extending step (60) of the outside flange (56) of the bottom portion (4).

2. An adhesive dispenser according to claim 1 characterised in that the detent arrangement which is in the form of a groove-and-tongue connection has a detent tongue (40) which extends on the plunger-like body of the bottom portion (4) therearound and a complementary detent groove (2) in the inside wall (34) of the receiving container (2).

3. An adhesive dispenser according to claim 1 or claim 2 characterised in that the peripherally extending detent tongue (40) is subdivided into a plurality of peripheral segments (40a).

4. An adhesive dispenser according to claim 2 or claim 3 characterised in that provided on the plunger-like body of the bottom portion (4) is a series, arranged in succession in the direction of insertion of the bottom portion (4) into the receiving container (2), of sealing beads (46) which are in sealing engagement with the inside wall (34) of the receiving container (2).

5. An adhesive dispenser according to one of claims 1 to 4 characterised in that the filling opening is formed by the entire open cross-section (52) of the receiving container (2) which preferably has said open cross-section (52) over the predominant length of its receiving space (3).

6. An adhesive dispenser according to one of claims 1 to 5 characterised in that the inside wall surface (34) of the receiving container (2) is in the form of an insertion guide for the bottom portion (4).

7. An adhesive dispenser according to one of claims 1 to 6 characterised in that the body of the bottom portion (4), which projects into the receiving container (2), is a hollow profile member, preferably a hollow cylinder or a hollow oval, which is closed near its inner end (at the bottom 36).

8. An adhesive dispenser according to one of claims 1 to 7 characterised in that the receiving container (2) is in the form of a pipette.

9. An adhesive dispenser according to one of claims 1 to 8 wherein the closure (68) is in the form of a stopper which is inserted into the vent opening, in particular in the form of a hollow profile member which is closed on its outside, preferably a hollow cylinder, characterised in that provided in the wall of the hollow profile member is at least one valve opening (70) which is sealingly closed off outwardly when the stopper (68) is inserted into the opening (64).

10. An adhesive dispenser according to claim 9 characterised in that the valve opening is in the form of a longitudinal slot (70).

11. An adhesive dispenser according to claim 10 characterised in that the longitudinal slot (70) is open towards the inner end of the stopper (68).

12. An adhesive dispenser according to one of claims 9 to 11 characterised in that in the relieved condition the stopper (68) is oversize in relation to the opening (64) and is held therein in compressed positively locking relationship.

13. An adhesive dispenser according to one of claims 1 to 12 characterised in that the opening (64) is provided with an insertion guide (66) for its closure (68).

14. An adhesive dispenser according to one of claims 1 to 13 characterised in that the bottom portion is of an outwardly concave configuration (72).

15. An adhesive dispenser according to at least one of claims 9 to 14 characterised in that the insertion guide (66) for the closure (68) of the opening (64) of the bottom portion (4) is arranged within the concave outer recess (72) thereof.

16. An adhesive dispenser according to claim 15 characterised in that the insertion guide is in the form of a sleeve portion (66) projecting outwardly from the end wall (36) of the bottom portion (4).

17. An adhesive dispenser according to claim 15 or claim 16 characterised in that the insertion guide (66) together with the closure (68) is concealed within the concave recess (72) in the bottom portion (4).

18. A method of rear-end filling of the adhesive dispenser according to one of claims 1 to 17, in particular for cyanoacrylate, wherein firstly the receiving container (2) is filled with the adhesive through the end opening (52) of the receiving container (2), which opening is still free, then the bottom portion (4) is inserted into the receiving container (2) and sealingly connected thereto, wherein air which is displaced out of the receiving container (2) during the insertion movement of the bottom portion (4) thereinto is let out through the opening (64) in the bottom portion (4), wherein at the end of the insertion movement the bottom portion (4) is irreversibly latched to the receiving container (2), wherein in the final phase of the insertion movement of the bottom portion (4) into the receiving container (2) the free opening (64) thereof is irreversibly sealed off by the closure (68), wherein the bottom portion (4) and the closure (68) for the opening (64) thereof are formed separately and the closure (68) is pre-fitted to the bottom portion (4) before insertion of the bottom portion (4) into the receiving container (2), and wherein the bottom portion (4) and the closure (68) of the opening (64) thereof are formed in the same production mould and are pre-assembled upon removal from the production mould.

19. A method according to claim 18 characterised in that the bottom portion (4) and the closure (68) of the opening (64) are formed in different zones of the production mould and during removal from the mould the closure (68) of the opening (64) is displaced in relation to the latter.

20. A method according to claim 18 or claim 19 characterised in that in the pre-assembly operation the bottom portion (4) is moved relative to the closure (68) of the opening (64).

## Revendications

1. Dispensateur de colle, en particulier de colle du type cyanoacrylate, avec un conteneur (2) fermé hermétiquement par une pièce terminale (4) qui est introduite dans ce conteneur par insertion et qui se présente, le cas échéant, comme un corps creux ayant la forme d'un piston pourvu d'une ouverture (64) fermée hermétiquement par un obturateur (68) qui est, en particulier, pré-assemblé sur la pièce terminale (4) ;
où et en particulier, les surfaces d'engagement mutuel du conteneur (2) et de la pièce terminale (4) ont une forme ovale et
où sur le corps de la pièce terminale (4) en forme de piston, on a prévu au moins un bourrelet d'étanchéité circonférentiel (46) qui vient en prise de manière étanche avec la paroi interne (34) du conteneur (2),
caractérisé en ce que la pièce terminale (4) s'engage par l'intermédiaire d'un dispositif d'encliquetage (40, 42) avec le conteneur (2), cet engagement assurant une fixation irréversible,
en ce qu'un dispositif de blocage est prévu pour éviter tout jeu entre la partie terminale (4) et le conteneur (2),
en ce qu'une extension annulaire terminale (52) du conteneur (2) vient se bloquer dans une gorge circonférentielle (57) formée par une bride externe (56) de la pièce terminale (4), à la manière d'une languette dans une rainure,
en ce qu'une bride externe (48) est réalisée sur le conteneur (2) avec une saillie terminale annulaire (50) venant s'engager avec le côté externe de la bride externe (56) de la pièce terminale (4), et
en ce que la saillie terminale annulaire (50) de la bride externe (48) du conteneur (2) vient s'engager sur un épaulement circonférentiel (60) de la bride externe (56) de la pièce terminale (4).

2. Dispensateur de colle selon la revendication 1, caractérisé en ce que le dispositif d'encliquetage du type rainure - languette est réalisé sous la forme d'une languette d'encliquetage circonférentielle (40) sur le corps de la pièce terminale (4) en forme de piston et dune rainure complémentaire (42) dans la paroi interne (34) du conteneur (2).

3. Dispensateur de colle selon la revendication 1 ou 2, caractérisé en ce que la languette circonférentielle (40) est divisée en plusieurs segments circonférentiels (40a).

4. Dispensateur de colle selon la revendication 2 ou 3, caractérisé en ce que sur le corps de la pièce terminale (4) en forme de piston, il y a une succession de bourrelets d'étanchéité (46) dans la direction d'introduction de la pièce terminale (4) dans le conteneur (2) et que ces bourrelets viennent s'engager d'une manière étanche avec la paroi interne (34) du conteneur (2)

5. Dispensateur de colle selon l'une des revendications 1 à 4, caractérisé en ce que l'ouverture de remplissage est constituée par toute la section transversale ouverte (52) du conteneur (2) et que cette section transversale ouverte (52) est conservée de préférence sur la majeure partie de son compartiment (3).

6. Dispensateur de colle selon l'une des revendications 1 à 5, caractérisé en ce que la paroi interne (34) du conteneur (2) sert de guide d'insertion pour la partie terminale (4).

7. Dispensateur de colle selon l'une des revendications 1 à 6, caractérisé en ce que le corps de la pièce terminale (4) avançant dans le conteneur (2) est un corps creux fermé sur le côté près de son extrémité interne (paroi avant 36) et que, de préférence, ce corps est un cylindre creux circulaire ou ovale.

8. Dispensateur de colle selon l'une des revendications 1 à 7, caractérisé en ce que le conteneur (2) a la forme d'une pipette.

9. Dispensateur de colle selon l'une des revendications 1 à 8, où l'obturateur (68) introduit dans l'ouverture de sortie de l'air est réalisé sous la forme d'un goujon, en particulier d'un corps creux fermé extérieurement et, de préférence, d'un cylindre creux, caractérisé en ce que la paroi du corps creux a au moins une ouverture de soupape (70), qui est fermée hermétiquement par rapport à l'extérieur lorsque le goujon (68) est inséré dans l'ouverture (64).

10. Dispensateur de colle selon la revendication 9, caractérisé en ce que l'ouverture de la soupape est réalisée sous la forme d'un trou longitudinal (70).

11. Dispensateur de colle selon la revendication 10, caractérisé en ce que le trou longitudinal (70) est réalisé pour être ouvert à l'extrémité interne du goujon (68).

12. Dispensateur de colle selon l'une des revendications 9 à 11, caractérisé en ce que le goujon (68) est surdimensionné par rapport à l'ouverture (64) et qu'il est inséré à force dans cette dernière en étant comprimé.

13. Dispensateur de colle selon l'une des revendications 1 à 12, caractérisé en ce que l'ouverture (64) est pourvue d'un manchon de guidage (66) pour son obturateur (68).

14. Dispensateur de colle selon l'une des revendications 1 à 13, caractérisé en ce que la pièce terminale est réalisée avec une cavité concave externe (72).

15. Dispensateur de colle selon au moins une des revendications 9 à 14, caractérisé en ce que le manchon de guidage (66) pour l'obturateur (68) de l'ouverture (64) de la pièce terminale (4) est agencé à l'intérieur de la cavité concave externe (72) de la pièce terminale.

16. Dispensateur de colle selon la revendication 15, caractérisé en ce que le manchon de guidage est réalisé sous la forme d'une enceinte (66) partant vers l'extérieur depuis la paroi avant (36) de la pièce terminale (4).

17. Dispensateur de colle selon la revendication 15 ou 16, caractérisé en ce que le manchon de guidage (66) avec l'obturateur (68) est logé à l'intérieur de la cavité concave (72) de la pièce terminale (4).

18. Procédé pour remplir par l'arrière le dispensateur de colle, selon l'une des revendications 1 à 17 et, en particulier un dispensateur pour une colle de type cyanoacrylate, où le conteneur (2) est d'abord rempli avec de la colle par l'ouverture d'extrémité (52) encore libre du conteneur (2), puis la partie terminale (4) est introduite dans le conteneur (2) et immobilisée dans celui-ci d'une manière étanche, où pendant l'introduction de la partie terminale (4) dans le conteneur (2), l'air piégé dans celui-ci peut s'échapper par l'ouverture (64) dans la pièce terminale (4), où dans la phase finale de l'insertion la pièce terminale (4) est encliquetée de manière irréversible dans le conteneur (2), où dans la phase finale de l'insertion de la pièce terminale (4) dans le conteneur (2) son ouverture libre (64) est fermée hermétiquement et de manière irréversible par un obturateur (68), où la pièce terminale (4) et l'obturateur (68) pour cette ouverture (64) sont formés de manière séparée et avant l'insertion de la pièce terminale (4) dans le conteneur (2) l'obturateur (68) est pré-assemblé sur la pièce terminale (4) et où la pièce terminale (4) et l'obturateur (68) pour cette ouverture (64) sont réalisés dans le même moule et pré-assemblés à la sortie du moule.

19. Procédé selon la revendication 18, caractérisé en ce que la pièce terminale (4) et l'obturateur (68) pour l'ouverture (64) sont réalisés dans des zones différentes du moule et durant le démoulage, l'obturateur (68) pour l'ouverture (64) est glissé dans celle-ci.

20. Procédé selon la revendication 18 ou 19, caractérisé en ce que lors du pré-assemblage de la pièce terminale (4), l'obturateur (68) est déplacé pour fermer l'ouverture (64).
